# EUROPÄISCHE PATENTSCHRIFT

(11) **EP 1 219 439 B1**
(45) Veröffentlichungstag und Bekanntmachung des Hinweises auf die Patenterteilung: **22.10.2003**
(21) Anmeldenummer: 01130850.9
(22) Anmeldetag: 27.12.2001
(51) Int. Cl.: B41J 2/175, B41J 2/03

(54) **Tintenstrahl-Schreibkopf**
Ink jet print head
Tête d'impression par jet d'encre

(30) Priorität: 29.12.2000 DE 10065287
(43) Veröffentlichungstag der Anmeldung: 03.07.2002
(73) Patentinhaber: Bauer, Wulf, 50968 Köln (DE)
(72) Erfinder: Slomianny, Jan, 51588 Nümbrecht (DE)

(56) Entgegenhaltungen:
- EP-A- 0 445 137
- US-A- 4 723 131
- US-A- 5 598 197

## Beschreibung

Die Erfindung betrifft einen Tintenstrahl-Schreibkopf mit
a) einer in einem Gehäuse angeordneten, mit Tinte unter Überdruck befüllbaren Tintenkammer, in der in einer Frontwand Austrittsöffnungen angeordnet sind,
b) jeweils an einer Innenseite der Frontwand anliegenden und jeweils eine Austrittsöffnung verschliessende, in einer Längsrichtung der zugehörigen Austrittsöffnungen bewegbaren Schliesskörpern,
c) Zugelementen, die jeweils mit einem Schliesskörper verbunden sind und sich koaxial zur Längsrichtung der jeweils zugeordneten Austrittsöffnung und jeweils durch eine in einer Rückwand der Tintenkammer angeordnete Betätigungsöffnung hindurch erstrecken,
d) Führungsrohren, in denen die Zugelemente zumindest teilweise geführt sind,
e) Zugvorrichtungen, die jeweils mit einem der Zugelemente an seinem der Tintenkammer abgewandten Ende verbunden sind, und
f) Dichtungselementen, die jeweils eine Zugvorrichtung gegenüber der Tintenkammer derart abdichten, dass ein Kontakt der Tinte mit der Zugvorrichtung verhindert wird,
wobei die Zugelemente derart axial bewegbar sind, dass bei einer kurzzeitigen Betätigung der Zugvorrichtung der zugehörige Schliesskörper von seiner Austrittsöffnung abgehoben wird und Tinte durch die Austrittsöffnung nach aussen gelangt.

Derartige Tintenstrahl-Schreibköpfe werden insbesondere in Matrixdruckern eingesetzt und sind beispielsweise aus der EP 0 445 137 B1 und der DE 36 25 067 A1 bekannt.

Ein Druckkopf eines Matrixdruckers ist dadurch gekennzeichnet, dass er eine Vielzahl eng nebeneinander liegender, durch bewegbare Schließkörper verschlossener Ausdrucköffnungen bzw. Austrittsöffnungen aufweist. Unter einer Matrix wird eine zweidimensionale oder eine eindimensionale Anordnung von mehreren Austrittsöffnungen verstanden.

Vorgenannte Tintenstrahl-Schreibköpfe werden insbesondere als Schreibköpfe für Signiergeräte eingesetzt, mit denen eine Beschriftung auf Gegenstände, beispielsweise Packungen aufgebracht wird. Dabei werden die Austrittsöffnungen des Schreibkopfes durch Abheben der Schliesskörper kurzfristig freigegeben, sodass unter Überdruck stehende Tinte auf die zu bedruckende Fläche gebracht werden kann. Hierfür werden jedem Schliesskörper zugeordnete Zugelemente mittels der steuerbaren Zugvorrichtung derart betätigt, dass auf der zu bedruckenden Fläche die gewünschte Beschriftung entsteht.

Für ein ansprechendes bzw. exaktes Druckbild ist Voraussetzung, dass die einzelnen Austrittsöffnungen mit minimalem Abstand zueinander angeordnet sind. Dies wird dadurch erschwert, dass die Zugvorrichtungen, üblicherweise Elektromagnete, derartige Abmessungen aufweisen, dass diese nicht so dicht wie die Austrittsöffnungen nebeneinander angeordnet sein können. Deshalb sind zwischen den Schliesskörpern und den zugeordneten Zugvorrichtungen Zugelemente von derartiger Länge angeordnet, dass die Zugvorrichtungen aufgefächert nebeneinander angeordnet sein können. Die Antriebsbewegungen der Zugvorrichtungen werden über die Zugelemente auf die Schliesskörper übertragen, wobei die Zugelemente beispielsweise als Zugseile bzw. Drähte oder auch als Zugstangen ausgeführt sein können.

Da die Tinte in der Tintenkammer unter Überdruck steht, ist es unbedingt notwendig zwischen den Zugvorrichtungen und der Tintenkammer druckdichte Abdichtungen vorzusehen.

In der EP 0 445 137 B1 sind zum Schutz der Zugvorrichtungen Dichtungselemente offenbart, die jeweils außerhalb der Tintenkammer, zwischen einer Betätigungsöffnung und der zugehörigen Zugstange angeordnet sind. Als Betätigungsöffnung werden diejenigen Öffnungen bezeichnet, durch die das Zugelement aus dem Gehäuse der Tintenkammer herausgeführt wird. Diese sogenannten Zugstangendichtungen sind in axialer Richtung der als Zugstangen ausgeführten Zugelemente verformbar und sowohl mit der Betätigungsöffnung als auch mit der Zugstange fest verbunden. Die Zugstangendichtungen sind kegelstumpfförmig ausgeführt, wobei das weitere Ende am Rand der Betätigungsöffnung dichtend befestigt ist und das engere Ende die Zugstange dichtend umgreift. Somit kann Tinte durch die Betätigungsöffnungen hindurch in die durch die Zugstangendichtungen definierten Räume gelangen. Die Tinte befindet sich somit in Kontakt mit bewegenden Teilen (Zugstange). Dies ist nachteilig, da Tinte im Laufe der Zeit oftmals auskristallisiert oder Bestandteile der Tinte ausgeschieden oder abgelagert werden. Bei zeitweiser Nichtbenutzung kann es außerdem zu einem Austrocknen der Tinte kommen. Mechanische Bewegungen können durch derartige Ablagerungen bzw. durch die ausgetrocknete Tinte beeinflusst und möglicherweise beeinträchtigt werden. Hinzu kommt, dass ein Austausch der Zugstangendichtungen nur mit relativ hohem Aufwand möglich ist.

Die in der DE 36 25 067 A1 offenbarten Dichtungselement sind ebenfalls ausserhalb der Tintenkammer, in dem der Tintenkammer entgegensetzten Endbereich von Führungsrohren für die Zugelemente, hier Drahtseile, angeordnet. Vorzugsweise sind die Dichtungselemente in Nähe der jeweiligen Zugvorrichtungen angeordnet und beispielsweise als gegenüber der Zugvorrichtung dichter Federbalg ausgeführt. Somit steigt die unter Überdruck stehende Tinte aus der Tintenkammer durch die Führungsrohre bis hin zur als Federbalg ausgeführten Dichtung auf. Auch bei dieser Konstruktion ist das zu bewegende Zugseil von Tinte umgeben, weswegen sich auch hier durch Auskristallisation oder durch andersartige Ablagerungen hervorgerufene Beeinträchtigungen für die mechanisch bewegbaren Teile ergeben können. Die Wartung und die Reparatur, insbesondere der Austausch der Dichtungen ist ebenfalls schwierig und zeitintensiv.

Aus der US 4 723 131 ist ein Zugseil mit daran befestigtem Stösselkopf bekannt, der auf eine Membran drückt um den Tintenausstoß zu steuern. Die bewegten Teile sind durch diese Membran gegenüber der Tintenkammer abgedichtet.

Die Aufgabe der vorliegenden Erfindung besteht darin, einen gattungsgemässen Tintenstrahl-Schreibkopf dahingehend zu verbessern, dass eine Beeinträchtigung der mechanischen Bewegungsabläufe insbesondere im Bereich der Zugelemente und/oder der Zugvorrichtung möglichst minimiert wird. Der Tintenstrahl-Schreibkopf soll eine möglichst hohe technische Lebensdauer aufweisen und die Herstellung und Wartung möglichst einfach und kostengünstig durchführbar sein.

Erfindungsgemäss wird dies dadurch erreicht, dass jeweils ein Dichtungselement den in die Tintenkammer hineinragenden Bereich jeweils eines Zugelementes vollständig umschliesst und die zugehörige Betätigungsöffnung gegenüber der Tintenkammer dichtend verschliesst, wobei das Dichtungselement derart ausgeführt ist, dass es mit seinem freien Ende den Schliesskörper für die Austrittsöffnung bildet.

Dadurch, dass die Dichtungselemente innerhalb der Tintenkammer angeordnet sind und die in die Tintenkammer hineinragenden Bereiche der Zugelemente dichtend umschliessen, wird verhindert, dass Tinte mit beweglichen Teilen in Berührung kommt. Die geschilderten, durch Auskristallisation oder andere Ablagerungen bedingten Probleme oder Einschränkungen der bewegbaren Teile werden somit wirksam vermieden.

Die Anordnung der Dichtungselemente innerhalb der Tintenkammer bewirkt vorteilhafterweise, dass der Tintendruck bzw. die mit etwa 1 bar unter Überdruck stehende Tinte, dichtend auf die Dichtungselemente wirkt, da diese gegen die Führungsrohre bzw. in Richtung der Betätigungsöffnungen gedrückt werden. Somit kann im Gegensatz zu den bekannten Ausführungsformen der Druck innerhalb der Tintenkammer bei gleichbleibender bzw. sogar steigender Dichtwirkung der Dichtungselemente auch deutlich erhöht werden (beispielsweise bis zu 10 bar). Ein hoher Druck ist unter anderem auch deshalb zu bevorzugen, da es sich bei den eingesetzten Tintenarten oftmals um hochviskose Flüssigkeiten handelt.

In einer vorteilhaften Ausgestaltungsform können die Dichtungselemente auf die bereits in den Tintenstrahl-Schreibkopf eingebauten, als Zugstangen ausgeführten Zugelemente aufgesteckt werden, sodass ein Austausch defekter Dichtungselemente schnell und einfach erfolgen kann. Dies ist besonders dann von Vorteil, wenn die Frontwand der Tintenkammer von aussen entfernbar ist.

Um eine vereinfachte Abdichtung zu gewährleisten, erstrecken sich in einer besonders vorteilhaften Ausführungsvariante die Führungsrohre für die Zugstangen durch die Betätigungsöffnungen bis in die Tintenkammer hinein, sodass die Dichtungselemente sowohl auf die Zugstangen als auch auf die Führungsrohre aufschiebbar sind. Dies gewährleistet auch dann eine vollständige Abdichtung, wenn die Dichtungselemente nicht an der Innenseite der die Betätigungsöffnungen aufweisenden Wand der Tintenkammer anliegen.

Vorteilhafterweise können die Dichtungselemente auf ihren Innenseiten mindestens eine, vorzugsweise zwei ringförmige quer zur Längsachse der Dichtungselemente verlaufende Wülste (O-Ringe) aufweisen, die an den Führungsrohren oder Zugstangen anliegen. Die Dichtwirkung der Dichtungselemente wird dadurch zusätzlich verbessert.

Auch können die Dichtungselemente Einschnürungen oder Ausformungen aufweisen, die jeweils zu einer ringförmigen, gegenüber den Innenflächen der Dichtungselemente hervorstehenden, quer zur Längsachse verlaufenden Verengung führen. Zum einen sind die Dichtungselemente dadurch auf den Zugstangen besser gehalten, zum anderen ergibt sich bei Betätigung der Zugstangen eine definierte Aufweitung der Dichtungselemente. Diese weiten sich bei Betätigung der Zugstangen zwischen der Einschnürung und dem der Betätigungsöffnung zugewandten Ende ballig auf.

Prinzipiell erfüllen die Dichtungselemente zwei voneinander unabhängige Aufgaben. Der jeweils der zugehörigen Betätigungsöffnung zugewandte Abschnitt bewirkt die Abdichtung der Tintenkammer und der jeweils der zugehörigen Austrittsöffnung zugewandte Abschnitt bewirkt die Schließfunktion. Dadurch, dass die Schliesskörper durch die Dichtungselemente selbst gebildet sind und weil die Dichtungselemente aus einem elastischen, gummiartigen Material bestehen, ist die Abdichtung der Austrittsöffnungen sicher gewährleistet und es können bezüglich der Länge der Dichtungselemente höhere Fertigungstoleranzen in Kauf genommen werden. Für eine vollständige Abdichtung der Tintenkammer gegenüber den Betätigungsöffnungen genügen aufgrund der sackartigen Ausbildung der Dichtungselemente lediglich die dichtenden, das Führungsrohr umschließenden Abschnitte. Außerdem werden die Schließkörper durch die einstückige Fertigung fest auf den Zugelementen gehalten und sind trotzdem schnell und einfach zu montieren bzw. demontieren.

In einer besonders vorteilhaften Ausführungsvariante weisen die Dichtungselemente ausgehend von den Austrittsöffnungen einen kegelstumpfförmigen Abschnitt auf, der in einen in etwa zylindrischen Abschnitt übergeht, wobei die engeren Endflächen des kegelstumpfförmigen Abschnitt jeweils die Austrittsöffnungen verschliessen. Die konusförmige Ausbildung der Dichtungselemente bewirkt ein besseres Abfliessen der Tinte in Richtung der Austrittsöffnungen, was wiederum geringere Verwirbelungen der Tinte zur Folge hat. Somit können eine höhere mögliche Druckgeschwindigkeit und ein exakteres Druckbild erreicht werden.

Weiterhin hat sich gezeigt, dass es vorteilhaft ist, wenn die Führungsrohre ausserhalb der Tintenkammer gegenüber der Gehäuseaussenwand vorstehen. Der vorstehende Abschnitt hat zum Vorteil, dass die unweigerlich ausserhalb der Tintenkammer entstehenden Verschmutzungen und Ablagerungen, die sich bevorzugt an der Gehäuseaussenwand ablagern, nur erschwert in die Betätigungsöffnungen eindringen können.

Die Abdichtung der Tintenkammer gegenüber von aussen eindringenden Verschmutzungen kann zusätzlich dadurch verbessert werden, dass die ausserhalb der Tintenkammer angeordneten Abschnitte der Führungsrohre mit zusätzlichen Dichtmitteln verschlossen werden. Beispielsweise können als Kapilarschläuche ausgeführte Dichtungselemente auf die vorstehenden Abschnitte der Führungsrohre aufgeschoben werden, sodass sie diese und auch die Zugstange fest umschliessen.

Eine Schmierung der Zugelemente kann zusätzlich dadurch erreicht werden, dass die ausserhalb der Tintenkammer angeordneten Öffnungen der Führungsrohre zusätzlich mit einem Öl beaufschlagt werden.

Der erfindungsgemässe Tintenstrahl-Schreibkopf weist eine äusserst geringe Störanfälligkeit auf, da zum einen die Tintenkammer vollständig gegen äussere Verschmutzungen abgedichtet ist und zum anderen die Tinte nicht in den Bereich der beweglichen Teile gelangen kann. Ausserdem baut der Tintenstrahl-Schreibkopf sehr klein und ist schnell und effizient wart- und reparierbar, da die Dichtungselemente nach zuvoriger Öffnung der Tintenkammer problemlos ausgetauscht werden können.

Weitere vorteilhafte Ausgestaltungsmerkmale des erfindungsgemässen Gegenstandes sind in der Figurenbeschreibung und in den Unteransprüchen enthalten.

Anhand der nachfolgenden Figuren wird die Erfindung näher erläutert. Die gezeigten Ausführungsbeispiele sind dabei nicht einschränkend zu verstehen. Es zeigen:
- Figur 1:: eine Ausschnittsvergrösserung eines erfindungsgemässen Tintenstrahl-Schreibkopfes im Schnitt, wobei der Übersicht halber die Systemkomponenten Zugstange, Führungsrohr und Dichtungselement nur einmal dargestellt sind,
- Figur 2:: eine Ausschnittsvergrösserung einer weiteren Ausführungsvariante des erfindungsgemässen Tintenstrahl-Schreibkopfes im Schnitt gemäß Fig. 1.
- Figur 3:: eine Ausschnittsvergrösserung einer weiteren Ausführungsvariante eines erfindungsgemässen Dichtungselementes

Ein erfindungsgemässer Tintenstrahl-Schreibkopf 1 weist eine in einem Gehäuse 2 angeordnete Tintenkammer 4 auf. Die im wesentliche kubische Tintenkammer 4 ist durch eine Frontwand 6, Seitenwände 8 und eine Rückwand 10 begrenzt. Die Frontwand 6 ist vorzugsweise lösbar mit dem Gehäuse 2 verbunden und über eine vorzugsweise als O-Ring 12 ausgebildete Dichtung abgedichtet. In der Frontwand 6 sind Austrittsöffnungen 14 angeordnet, die als Düse für während des Druckprozesses austretende Tinte 16 wirken. Der Begriff Tinte 16 meint sämtliche zur Beschriftung und Markierung geeigneten Stoffe wie beispielsweise auch Lacke, Säuren u.s.w.. Der die Austrittsöffnungen 14 umgebende Bereich ist in Richtung der Tintenkammer 4 gewölbt ausgeführt, wobei die Austrittsöffnungen 14 im Zentrum der Wölbung 18 angeordnet sind. Die Wölbung 18 hat eine zweifache vorteilhafte Wirkung. Zum einen werden die Austrittsöffnungen 14 in Richtung ihrer Längsachsen X-X verlängert, wodurch eine bessere Führung der austretenden Tintentropfen erreicht wird, was wiederum ein exakteres Druckbild bedingt. Zum anderen führen die in Richtung der Tintenkammer 4 gerichteten Wölbungen 18 zu einer besseren Abdichtung der Austrittsöffnungen 14 durch an den Austrittsöffnungen 14 anliegende Schliesskörper 20. Die an den Austrittsöffnungen 14 anliegenden Flächen der Schliesskörper 20 sind im wesentlichen plan ausgeführt. Grundsätzlich können die an den Austrittsöffnungen 14 anliegenden Flächen der Schliesskörper 20 ebenfalls gewölbt ausgeführt sein. Auch ist es möglich beide Anlageflächen, die der Schliesskörper 20 und den Bereich um die Austrittsöffnungen 14), plan auszuführen.

Jedem Schliesskörper 20 ist ein Zugelement 22, vorzugsweise eine Zugstange zugeordnet, die koaxial zur Längsachse X-X der jeweiligen Austrittsöffnung 14 verläuft. Anstelle von Zugstangen ist es auch möglich, Zugseile oder ähnliche Zugelemente zu verwenden. Die Zugelemente 22 erstrecken sich durch in der Rückwand 10 angeordnete Betätigungsöffnungen 24 hindurch und sind mit nicht dargestellten Zugvorrichtungen verbunden. Vorteilhafterweise können die Zugelemente 22 einen Durchmesser von beispielsweise 1 bis 1,2 mm aufweisen und als hohle Zugröhrchen ausgeführt sein, um somit eine Material- und damit eine Gewichtsreduzierung zu erreichen. Als Zugvorrichtungen sind insbesondere Elektromagneten geeignet, die einen Hub der Schließkörper 20 von beispielsweise etwa 0,2 mm bewerkstelligen.

Erfindungsgemäss sind in den Betätigungsöffnungen 24 koaxial zu den Zugelementen 22 verlaufende Führungsrohre 26 angeordnet, die sowohl einen in die Tintenkammer 4 hineinragenden Tintenkammerabschnitt 28 und einen ausserhalb der Tintenkammer 4 gegenüber dem Gehäuse 2 vorstehenden Aussenabschnitt 30 aufweisen. Die Zugelemente 22 sind in den Führungsrohren 26 geführt. Die Tinte 16 gelangt über eine Bohrung 32 aus einem nicht dargestellten Tintenbehälter, dessen Anschlussende 34 mit der in einer der Seitenwände 8 angeordneten Bohrung 32 verbunden ist, unter Überdruck in die Tintenkammer 4.

Erfindungsgemäss sind die Betätigungsöffnungen 24 gegenüber der in der Tintenkammer 4 befindlichen Tinte 16 jeweils durch ein Dichtungselement 36 abgedichtet. Vorteilhafterweise umschliessen die Dichtungselemente 36 die in die Tintenkammer 4 hineinragenden Bereiche der Zugelemente 22. In der dargestellten Ausführungsvariante umschliessen die Dichtungselemente 36 nicht nur die Zugelemente 22, sondern auch die Tintenkammerabschnitte 28 der Führungsrohre 26, und dichten somit die Betätigungsöffnungen 24 sicher ab.

Vorteilhafterweise können die Dichtungselemente 36 problemlos auf die Zugelemente 22 und Führungsrohre 26 bzw. deren Tintenkammerabschnitte 28 aufgeschoben werden. Um einen sicheren Sitz auf den Zugelementen 22 bzw. den Führungsrohren 26 zu gewährleisten, weisen die Zugelemente 22 in ihren den Austrittsöffnungen 14 zugewandten Endbereichen jeweils eine ringförmige, quer zur Längsachse X-X verlaufende Nut 38 auf, in der das jeweilige Dichtungselement 36 zur Anlage kommt.

Ein besonderer Vorteil der erfindungsgemässen Ausführung der Dichtungselemente 36 liegt darin, dass diese selbst unmittelbar als Schliesskörper 20 wirken, da die aus einem elastischen gummiartigen Material bestehenden Dichtungselemente 36 an den Austrittsöffnungen 14 anliegen. Zusätzliche Schliesskörperelemente entfallen.

Aufgrund der verschiedenen Anforderungen an die Tinte 16 sind auch die für die Herstellung der Dichtungselemente 36 in Frage kommenden Materialarten entsprechend anzupassen.

Figur 1 zeigt eine erste Ausführungsvariante des erfindungsgemässen Dichtungselementes 36. Dieses ist im wesentlichen zylinderförmig ausgeführt und weist mittig einen verdünnten Wandungsabschnitt 40 auf. Dieser Wandungsabschnitt 40 erleichtert die Verformung des Dichtungselementes 36 bei Betätigung der Zugvorrichtung bzw. bei kurzzeitigem Abheben des Schliesskörpers 20 von der Austrittsöffnung 14. Der Wandungsabschnitt 40 kann sich dann vorzugsweise nach innen verformen.

Figur 2 zeigt eine vorteilhafte weitere Ausgestaltungsvariante des erfindungsgemässen Dichtungselementes 36. Dieses weist ausgehend von der an der Austrittsöffnung 14 anliegenden Fläche einen kegelstumpfartigen Abschnitt 42 auf, der in einen in wesentlichen zylindrischen Abschnitt 44 übergeht. Die Ausführung des kegelstumpfartigen Abschnitts 44 hat zur Folge, dass die unter Überdruck stehende Tinte in Richtung der Austrittsöffnung 14 gelenkt wird. Hierdurch lassen sich hohe Druckgeschwindigkeiten und ein exaktes Druckbild realisieren. Die Überdruck in der Tintenkammer beträgt beispielsweise 1 bar, wodurch auch Verwirbelungen der Tinte 16 minimiert werden.

Weiterhin hat sich auch als vorteilhaft erwiesen, wenn das Dichtungselement 36 im Bereich zwischen der Austrittsöffnung 14 und nahe dem Ende des Tintenkammerabschnitts 28 des Führungsrohres 26 eine Einschnürung 46 anstelle des in Fig. 1 dargestellten verdünnten Wandungsabschnittes 40 aufweist. Die Einschnürung 46 bewirkt, dass sich bei Betätigung der Zugelemente 22 eine definierte Aufweitung des durch die Einschnürung 46 und das der Betätigungöffnung 24 zugewandte Ende des Dichtungselementes 36 begrenzten Bereiches ergibt. Durch diesen relativ langen Abschnitt wird ein schonendes Verformen des Dichtungselementes 36 erreicht, wodurch wiederum die Haltbarkeit des Dichtungselementes 36 deutlich verlängert wird.

Die technische Lebensdauer des Tintenstrahl-Schreibkopfes 1 kann zusätzlich dadurch verlängert werden, dass ein Eindringen von Schmutzpartikeln oder Ablagerungen durch die Betätigungsöffnungen 24 in den Bereich der Zugelemente 22 durch Schließmittel vermieden wird. Dies kann im wesentlichen dadurch erreicht werden, dass die Aussenabschnitte 30 der Führungsrohre 26 zusätzlich mit Dichtungsmitteln 50 verschlossen werden. Diese sind vorteilhafterweise schlauchartig und bestehen aus einem elastischen Material, vorzugsweise dem Material, aus dem auch die Dichtungselemente 36 gefertigt sind. Die Dichtungsmittel 50, insbesondere Kapilarschläuche, werden auf die Zugelemente 22 bzw. auf die Aussenabschnitte der Führungsrohre 26 aufgeschoben und umschliessen diese. Aufgrund ihrer Elastizität behindern die Dichtungsmittel 50 die Bewegung der Zugelemente 22 nicht.

Weiterhin sind die Betätigungsöffnungen 24 bzw. die entsprechenden Enden der Führungsrohre 26 mit einem Öl 48 beaufschlagt, um eine Schmierung der Zugelemente 20 zu erreichen.

Wie in Fig. 3 dargestellt, weisen die in die Tintenkammer 4 hineinragenden Enden der Führungsrohre 26 in einer weiteren erfindungsgemäßen Ausführungsvariante aufgeweitete Enden 52 auf. Diese befinden sich bei den aufgeschobenen Dichtungselemente 36 in Bereichen der verdünnten Wandungsabschnitte 40 und weiten diese entsprechend auf. Auch diese Ausführungsvariante gewährleistet ein definiertes, in Richtung der Aufweitung gerichtetes Verformen der Dichtungselemente 36 bei Betätigung der Zugelemente 22. Zusätzlich sind die Dichtungselmente 36 auf den Führungsrohren 26 besser gehalten. Weiterhin können die Dichtungselemente 36, wie in Fig. 3 ebenfalls dargestellt, auf ihren Innenseiten mindestens eine, vorzugsweise zwei ringförmige quer zur Längsachse X-X verlaufende Stege 54 (O-Ringe) aufweisen, die an den Führungsrohren 26 oder den Zugelementen 22 anliegen. Durch die geringe anliegende Fläche wird die Dichtwirkung der Dichtungselemente 36 bzw. der Dichtungsmittel 50 zusätzlich erhöht. Derartige Stege 54 können auch die Dichtungsmittel 50 aufweisen.

Vorzugsweise sind zwischen den Aussenabschnitten der Führungsrohre und den Zugelementen jeweils Dichtungsmittel angeordnet, die sowohl die Aussenabschnitte als auch die Zugstange dichtend umschliessen.

Bevorzugt sind an den der Tintenkammer abgewandten Enden der Betätigungsöffnungen Schliessmittel angeordnet.

Die Erfindung ist nicht auf die dargestellten und beschriebenen Ausführungsbeispiele beschränkt, sondern umfasst auch alle im Sinne der Erfindung gleichwirkenden Ausführungen gemäß Anspruch 1.

## Patentansprüche

1. Tintenstrahl-Schreibkopf (1) mit
a) einer in einem Gehäuse (2) angeordneten, mit Tinte (16) unter Überdruck befüllbaren Tintenkammer (4), in der in einer Frontwand (6) Austrittsöffnungen (14) angeordnet sind,
b) jeweils an einer Innenseite der Frontwand (6) anliegenden und jeweils eine Austrittsöffnung (14) verschliessende, in einer Längsrichtung (X-X) der zugehörigen Austrittsöffnungen (14) bewegbaren Schliesskörpern (20),
g) Zugelementen (22), die jeweils mit einem Schliesskörper (20) verbunden sind und sich koaxial zur Längsrichtung (X-X) der jeweils zugeordneten Austrittsöffnung (14) und jeweils durch eine in einer Rückwand (10) der Tintenkammer (4) angeordnete Betätigungsöffnung (24) hindurch erstrecken,
h) Führungsrohren (26), in denen die Zugelemente (22) zumindest teilweise geführt sind,
i) Zugvorrichtungen, die jeweils mit einem der Zugelemente (22) an seinem der Tintenkammer (4) abgewandten Ende verbunden sind, und
j) Dichtungselementen (36), die jeweils eine Zugvorrichtung gegenüber der Tintenkammer (4) derart abdichten, dass ein Kontakt der Tinte (16) mit der Zugvorrichtung verhindert wird,
wobei die Zugelemente (22) derart axial bewegbar sind, dass bei einer kurzzeitigen Betätigung der Zugvorrichtung der zugehörige Schliesskörper (20) von seiner Austrittsöffnung (14) abgehoben wird und Tinte (16) durch die Austrittsöffnung (14) nach aussen gelangt,
**dadurch gekennzeichnet,**
**dass** jeweils ein Dichtungselement (36) den in die Tintenkammer (4) hineinragenden Bereich jeweils eines Zugelementes (22) vollständig umschliesst und die zugehörige Betätigungsöffnung (24) gegenüber der Tintenkammer (4) dichtend verschliesst, wobei das Dichtungselement (36) derart ausgeführt ist, dass es mit seinem freien Ende den Schliesskörper (20) für die Austrittsöffnung (14) bildet.

2. Tintenstrahl-Schreibkopf (1) nach Anspruch 1, **dadurch gekennzeichnet, dass** die Führungsrohre (26) einen in die Tintenkammer (4) hineinragenden Tintenkammerabschnitt (28) und anderendig einen aus dem Gehäuse (2) hinausragenden Aussenabschnitt (30) aufweisen.

3. Tintenstrahl-Schreibkopf (1) nach Anspruch 2 **dadurch gekennzeichnet, dass** jeweils ein Dichtungselement (36) jeweils einen Tintenkammerabschnitt (28) eines Führungsrohres (26) dichtend umschliesst.

4. Tintenstrahl-Schreibkopf (1) nach einem der Ansprüche 1 bis 3, **dadurch gekennzeichnet, dass** die Dichtungselemente (36) einen kegelstumpfförmigen Abschnitt (42) aufweisen, dessen engeres Ende die dem Dichtungselement (36) jeweils zugeordnete Austrittsöffnung (14) verschliesst und dessen weiteres Ende in einen etwa kreiszylindrisch geformten Abschnitt (44) übergeht.

5. Tintenstrahl-Schreibkopf (1) nach einem der Ansprüche 1 bis 4, **dadurch gekennzeichnet, dass** die Zugelemente (22) als hohle Zugröhrchen ausgeführt sind.

6. Tintenstrahl-Schreibkopf (1) nach einem der Ansprüche 1 bis 5, **dadurch gekennzeichnet, dass** das Zugelement (22) in seinem der jeweiligen Austrittsöffnung (14) zugewandten Endbereich eine quer zur Längsachse (X-X) verlaufende Nut (38) aufweist.

7. Tintenstrahl-Schreibkopf (1) nach einem der Ansprüche 1 bis 6, **dadurch gekennzeichnet, dass** die Dichtungselemente (36) zwischen den Enden der jeweils zugeordneten Tintenkammerabschnitte (28) der Führungsrohre (26) und den jeweils zugeordneten Austrittsöffnungen (14) mindestens eine Einschnürung (46) aufweisen, die derart angeordnet ist, dass sich die Dichtungselemente (36) bei Betätigung der Zugelemente (22) zwischen ihrer Einschnürung (46) und ihrem der Betätigungsöffnung (14) zugewandten Ende in eine ballige Form verformen.

8. Tintenstrahl-Schreibkopf (1) nach einem der Ansprüche 1 bis 7, **dadurch gekennzeichnet, dass** die Frontwand (6) lösbar mit dem Gehäuse (2) verbunden ist.

9. Tintenstrahl-Schreibkopf (1) nach einem der Ansprüche 1 bis 8, **dadurch gekennzeichnet, dass** innerhalb der Tintenkammer (4) der jeweils eine Austrittsöffnung (14) umgebende Bereich als in Richtung der Tintenkammer (4) gewölbte Wölbung (18) ausgeführt ist, wobei die zugehörige Austrittsöffnung (14) im Zentrum der Wölbung (18) angeordnet ist und die die Austrittsöffnung (14) verschließende Fläche des zugehörigen Schließkörpers (20) plan ausgeführt ist.

10. Tintenstrahl-Schreibkopf (1) nach einem der Ansprüche 2 bis 9, **dadurch gekennzeichnet, dass** die Dichtungselemente (36) auf ihren Innenseiten mindestens eine ringförmige quer zur Längsachse (X-X) verlaufende gegenüber der Innenfläche vorstehende Wulst aufweisen, die an dem zugeordneten Tintenkammerabschnitt (28) des Führungsrohres (26) anliegt.

## Claims

1. An inkjet printer head (1) with
a) an ink chamber (4) disposed in a housing (2) and under excess pressure fillable with ink (16), with exit ports (14) being disposed in a front wall (6) of said ink chamber,
b) locking bodies (20) that are movable in a longitudinal direction (X-X) of the associated exit ports (14) and are adjacent an inner side of the front wall (6), locking a respective one of the exit ports (14),
c) tension elements (22) that are connected with a respective one of the locking bodies (20) and extend coaxially with the longitudinal direction (X-X) of the respective one of the associated exit ports (14) and through a respective one of the actuation ports (24) disposed in a rear wall (10) of the ink chamber (4),
d) guide tubes (26) inside of which the tension elements (22) are at least partially guided,
e) tension devices that are connected to a respective one of the tension elements (22), at the end thereof which is turned away from the ink chamber (4), and
f) sealing elements (36), each of which seals a tension device against the ink chamber (4) in such a manner that the ink (16) is prevented from contacting the tension device,
the tension elements (22) being axially movable in such a manner that, upon short actuation of the tension device, the associated locking body (20) is lifted from its exit port (14) and ink (16) is allowed to exit through the exit port (14),
**characterized in that**
a respective one of the sealing elements (36) completely surrounds the portion of a respective one of the tension elements (22) projecting into the ink chamber (4) and locks the associated actuation port (24) so as to seal it from the ink chamber (4), said sealing element (36) being of such design that the free end thereof forms the locking body (20) for the exit port (14).

2. The inkjet printer head (1) according to claim 1, **characterized in that** the guide tubes (26) are comprised of an ink chamber portion (28) projecting into the ink chamber (4) and, at their other end, of an outer portion (30) protruding out of the housing (2).

3. The inkjet printer head (1) according to claim 2, **characterized in that** a respective one of the sealing elements (36) sealingly surrounds a respective one of the ink chamber portions (28) of a guide tube (26).

4. The inkjet printer head (1) according to one of the claims 1 through 3, **characterized in that** the sealing elements (36) are comprised of a truncated portion (42) the narrower end of which locks the exit port (14) associated with the respective one of the sealing elements (36) and the other end of which merges into a portion (44) approximately shaped like a regular cylinder.

5. The inkjet printer head (1) according to one of the claims 1 through 4, **characterized in that** the tension elements (22) are implemented as hollow small tension tubes.

6. The inkjet printer head (1) according to one of the claims 1 through 5, **characterized in that** the tension element (22) is provided, in the end portion thereof which faces the corresponding exit port (14), with a groove (38) oriented transversely to the longitudinal axis (X-X).

7. The inkjet printer head (1) according to one of the claims 1 through 6, **characterized in that** the sealing elements (36) have at least one neck (46) provided between the ends of the respective one of the associated ink chamber portions (28) of the guide tubes (26) and the respective one of the associated exit ports (14), said neck being disposed in such a manner that, upon actuation of the tension elements (22), the sealing elements (36) deform into a spherical shape between their neck (46) and their end facing the actuation port (14).

8. The inkjet printer head (1) according to one of the claims 1 through 7, **characterized in that** the front wall (6) is removably connected to the housing (2).

9. The inkjet printer head (1) according to one of the claims 1 through 8, **characterized in that** the area surrounding a respective one of the exit ports (14) within the ink chamber (4) is implemented as a curve (18) bulging toward the ink chamber (4), the associated exit port (14) being disposed in the center of the curve (18) and the surface of the associated locking body (20), which locks the exit port (14), being configured to be planar.

10. The inkjet printer head (1) according to one of the claims 2 through 9, **characterized in that** the sealing elements (36) are provided on their inner sides with at least one annular bulge oriented transversely to the longitudinal axis (X-X) and protruding from the inner surface, said bulge being adjacent the associated ink chamber portion (28) of the guide tube (26).

## Revendications

1. Tète d'impression jet d'encre (1) avec
a) une chambre à encre (4) disposée dans un boîtier (2) et destinée à être remplie d'encre (16) sous surpression, des orifices de sortie (14) étant ménagés dans une paroi frontale (6) de celle-ci,
b) des organes de fermeture (20) mobiles dans le sens de la longueur (X-X) des orifices de sortie (14) associés, chacun d'eux étant en appui sur une face interne de la paroi frontale (6) et fermant un orifice de sortie (14),
c) des éléments de traction (22) reliés chacun à un organe de fermeture (20) qui s'étendent coaxialement au sens de la longueur (X-X) de l'orifice de sortie (14) associé et traversent un orifice d'actionnement (24) ménagé dans une paroi arrière (10) de la chambre à encre (4),
d) des tubes de guidage (26) dans lesquels sont guidés, du moins partiellement, les éléments de traction (22),
e) des dispositifs de traction qui sont chacun reliés à l'extrémité détournée de la chambre à encre (4) de l'un des éléments de traction (22) et
f) des joints d'étanchéité (36), chacun d'eux isolant hermétiquement par rapport à la chambre à encre (4) un dispositif de traction de manière à empêcher l'encre (16) d'entrer en contact avec ledit dispositif de traction,
les éléments de traction (22) étant mobiles suivant la direction axiale de telle sorte que l'organe de fermeture (20) associé est soulevé de son orifice de sortie (14) par le bref actionnement du dispositif de traction, permettant ainsi à l'encre (16) de sortir par l'orifice de sortie (14),
**caractérisée en ce que**
un joint d'étanchéité (36) entoure complètement la partie d'un élément de traction (22) respectif faisant saillie dans la chambre à encre (4), obturant ainsi l'orifice d'actionnement (24) associé de manière à le rendre étanche par rapport à la chambre à encre (4), le joint d'étanchéité (36) étant réalisé de telle sorte qu'il forme avec son extrémité libre l'organe de fermeture (20) pour l'orifice de sortie (14).

2. Tête d'impression jet d'encre (1) selon la revendication 1, **caractérisée en ce que** les tubes de guidage (26) comportent une partie chambre à encre (28) faisant saillie dans la chambre à encre (4) et, à leur autre extrémité, une partie extérieure (30) faisant saillie hors du boîtier (2).

3. Tête d'impression jet d'encre (1) selon la revendication 2, **caractérisée en ce que** chaque joint d'étanchéité (36) entoure une partie chambre à encre (28) d'un tube de guidage (26) de manière à la rendre étanche.

4. Tête d'impression jet d'encre (1) selon l'une quelconque des revendications 1 à 3, **caractérisée en ce que** les joints d'étanchéité (36) comportent une partie tronconique (42) dont l'extrémité la plus étroite obture l'orifice de sortie (14) associé au joint d'étanchéité (36) correspondant et dont l'autre extrémité forme une partie (44) en forme approximative de cylindre circulaire.

5. Tête d'impression jet d'encre (1) selon l'une quelconque des revendications 1 à 4, **caractérisée en ce que** les éléments de traction (22) sont conformés en forme de tubes de traction creux.

6. Tête d'impression jet d'encre (1) selon l'une quelconque des revendications 1 à 5, **caractérisée en ce que** l'élément de traction (22) comporte, dans sa partie d'extrémité faisant face à l'orifice de sortie (14) correspondant, une gorge (38) orientée transversalement à l'axe longitudinal (X-X).

7. Tête d'impression jet d'encre (1) selon l'une quelconque des revendications 1 à 6, **caractérisée en ce que** les joints d'étanchéité (36) présentent au moins un étranglement (46) entre les extrémités de chacune des parties chambre à encre (28) associées des tubes de guidage (26) et chacun des orifices de sortie (14) associés, ledit étranglement (46) étant disposé de telle sorte que les joints d'étanchéité (36) se déforment entre leur étranglement (46) et leur extrémité tournée vers l'orifice d'actionnement (14) pour présenter une forme bombée.

8. Tête d'impression jet d'encre (1) selon l'une quelconque des revendications 1 à 7, **caractérisée en ce que** la paroi frontale (6) est solidarisée de façon amovible au boîtier (2).

9. Tête d'impression jet d'encre (1) selon l'une quelconque des revendications 1 à 8, **caractérisée en ce qu'**au sein de la chambre à encre (4) la zone entourant un orifice de sortie (14) est conformée en forme de courbure (18) cintrée en direction de la chambre à encre (4), l'orifice de sortie (14) associé étant disposé au centre de la courbure (18) et la surface de l'organe de fermeture (20) obturant l'orifice de sortie (14) étant plane.

10. Tête d'impression jet d'encre (1) selon l'une quelconque des revendications 2 à 9, **caractérisée en ce que** les joints d'étanchéité (36) comportent, sur leurs faces internes, au moins un bourrelet annulaire orienté transversalement à l'axe longitudinal (X-X) et faisant saillie par rapport à la surface interne, ledit bourrelet étant en appui contre la partie chambre à encre (28) associée du tube de guidage (26).
